# EUROPÄISCHE PATENTSCHRIFT

(11) **EP 1 136 189 B1**
(45) Veröffentlichungstag und Bekanntmachung des Hinweises auf die Patenterteilung: **12.05.2004**
(21) Anmeldenummer: 01105981.3
(22) Anmeldetag: 10.03.2001
(51) Int. Cl.: B25D 9/14, B25D 9/26

(54) **Fluidbetriebenes Schlagwerk**
Percussive tool with fluid-pressure drive
Marteau à coup actionné hydrauliquement

(30) Priorität: 17.03.2000 DE 10013270
(43) Veröffentlichungstag der Anmeldung: 26.09.2001
(73) Patentinhaber: Atlas Copco Construction Tools GmbH, 45143 Essen (DE)
(72) Erfinder: Deimel, Thomas, 45472 Mülheim (DE); Geimer, Marcus, Dr.-Ing., 79802 Dettighofen (DE); Mellwig, Markus, 58089 Hagen (DE); Prokop, Heinz-Jürgen, Dr.-Ing., 40882 Ratingen (DE)
(74) Vertreter: Vomberg, Friedhelm, Dipl.-Phys.

(56) Entgegenhaltungen:
- FR-A- 2 584 968
- US-A- 3 241 622
- US-A- 5 775 441
- US-A- 5 860 481

## Beschreibung

Die Erfindung betrifft ein fluidbetriebenes Schlagwerk mit einem in einem Arbeitszylinder beweglichen und auf ein Werkzeug aufschlagenden Schlagkolben sowie einer Steuerung mit einem in einem Steuerventil beweglichen Steuerschieber, wobei der Schlagkolben zwei unterschiedlich große Kolbenflächen aufweist, von denen die kleinere, in Richtung des Rückhubs wirksame Kolbenfläche ständig mit einer unter Arbeitsdruck stehenden Druckleitung und die größere, in Richtung des Arbeitshubs wirksame Kolbenfläche über das Steuerventil wechselweise mit der Druckleitung und einer drucklosen Rücklaufleitung verbunden ist. Der Steuerschieber weist zwei unterschiedlich große, in zueinander in entgegengesetzter Bewegungsrichtung wirksame Schieberflächen auf, deren kleinere, in Richtung der Rückhubstellung des Steuerschiebers auf diesen einwirkende Schieberfläche ständig mit der Druckleitung und deren größere Schieberfläche über eine zwischen den Kolbenflächen angeordnete Umfangsnut jeweils lediglich zeitweilig sowie abwechselnd mit der Druck- bzw. der Rücklaufleitung in Verbindung steht.

Ein Schlagwerk der eingangs genannten Gattung ist in der Druckschrift DE 196 36 659 A1 vorbeschrieben.
Das bekannte Schlagwerk ist dabei derart ausgebildet, daß bei Überschreiten einer Schlagkolben-Grenzstellung in Richtung des Arbeitshubs die Umschaltung des Steuerventils in die Rückhubstellung ausgelöst wird. Während des unmittelbar nachfolgenden Rückhubs wird durch Druckbeaufschlagung einer Kurzhubleitung das Steuerventil vorzeitig in die Arbeitshubstellung verschoben, so daß der Schlagkolben lediglich einen Kurzhub ausführt. Falls also das mit dem Schlagkolben zusammenwirkende Werkzeug in das Zerkleinerungsmaterial eindringt und der Schlagkolben seine normale Aufschlagebene verläßt, wird durch die automatische Hubänderung die Einzelschlagenergie herabgesetzt.

Abhängig von den Arbeits- und Einsatzbedingungen ist es unter Umständen wünschenswert, fluidbetriebene Schlagwerke - insbesondere unter dem Gesichtspunkt der Vermeidung einer unerwünschten Beanspruchung bzw. sich daraus ergebenden Beschädigung - mit einer Leerschlagsicherung auszustatten. Ein derartiger, sich auf ein hydraulisches Schlaggerät beziehender Lösungsvorschlag ist aus der japanischen Offenlegungsschrift Hei10-80878 vom 31.03.1998 bekannt.
Bei dem in Rede stehenden hydraulischen Schlaggerät ist ein am Arbeitszylinder des Schlagkolbens angeordneter Kurzhubeingang über ein Hubumschaltventil mit einem Ventilsteuerkreislauf und einem Hochdruckkreislauf verbunden, wodurch die Arbeitsweise des Schlaggeräts - in Abhängigkeit von der Stellung des Hubumschaltventils - zur Vermeidung von Leerschlägen beeinflußt werden kann.
Das dem Kurzhubeingang zugeordnete Hubumschaltventil kann dabei entweder eine Leerschlagsicherungsstellung oder eine Normalbetriebstellung einnehmen. In der erstgenannten Stellung liegt an dem Kurzhubeingang der im Hochdruckkreislauf vorhandene Arbeitsdruck an. Im Gegensatz dazu ist in der Normalbetriebstellung die Verbindung zwischen dem Kurzhubeingang und dem Hochdruckkreislauf unterbrochen mit der Folge, daß das bekannte Schlaggerät gegebenenfalls im Kurzhubbetrieb arbeitet.
Aufgrund der Zuordnung des Hubumschaltventils zum Kurzhubeingang ist es nicht möglich, auch unabhängig von der Wirkung des Kurzhubeingangs die Ausführung von Leerschlägen zu verhindern.

Der Erfindung liegt daher die Aufgabe zugrunde, das gattungsgemäße Schlagwerk derart weiterzuentwickeln, daß der Schlagkolben - unabhängig von sonstigen steuerungstechnischen Gegebenheiten - stillgesetzt wird, falls er eine vorgegebene Ausfahrstellung in Arbeitshubrichtung erreicht hat.

Die Aufgabe wird durch ein fluidbetriebenes Schlagwerk mit den Merkmalen des Anspruchs 1 gelöst.
Im einzelnen besteht der Neuerungsvorschlag darin, daß der Innenraum des den Schlagkolben aufnehmenden Arbeitszylinders zusätzlich eine Leerschlag-Einmündung aufweist, die von dem vorderen, die kleinere Kolbenfläche aufweisenden Kolbenbund des Schlagkolbens erst in Richtung auf den Innenraum freigegeben wird, nachdem der Schlagkolben die sich im Normalbetrieb ergebende Ausfahrstellung in Arbeitshubrichtung um ein vorgegebenes Wegstück bis zur Einnahme einer Leerschlagstellung überfahren hat.
Der Leerschlag-Einmündung ist ein zwischen zwei Endstellungen - Außerbetriebstellung und Wirkstellung - umschaltbares Sicherungselement vorgeschaltet, dessen Eingangsseite mit der den Arbeitsdruck aufweisenden Druckleitung in Verbindung steht, wobei die Leerschlag-Einmündung in der Wirkstellung über das Sicherungselement mit dem von diesem ausgehenden Arbeitsdruck beaufschlagt und in der Außerbetriebstellung die Verbindung über das Sicherungselement zwischen der Druckleitung und der Leerschlag-Einmündung unterbrochen ist.

Abhängig von den vorgegebenen konstruktiven Gegebenheiten kann im Rahmen der Erfindung die zusätzliche Leerschlag-Einmündung weiter in Richtung auf das Werkzeug verschoben sein, liegt diesem also - in Achsrichtung des Schlagkolbens gesehen - näher als die Einmündung einer etwa auch vorhandenen Kurzhubleitung.

Falls das Sicherungselement die Wirkstellung einnimmt und der Schlagkolben die Leerschlagstellung erreicht, wirkt der an der Leerschlag-Einmündung anliegende Arbeitsdruck über die zwischen den beiden Kolbenbunden des Schlagkolbens befindliche Umfangsnut derart auf die Steuerung ein, daß deren Steuerschieber in der Arbeitshubstellung blockiert ist. Unter Einwirkung des dabei an der Leerschlag-Einmündung anliegenden Arbeitsdrucks wird die Steuerung daran gehindert, von der Arbeitshub- in die Rückhubstellung umzuschalten, so daß der Schlagkolben keine Bewegung in Richtung seines Rückhubs ausführen kann. Als Folge davon ist das Schlagwerk abgeschaltet und kann nur durch mechanisches Anheben des Schlagkolbens - d.h. durch Andrücken des Schlagkolbens an das Werkzeug - wieder in Betrieb genommen werden.

Von wesentlicher Bedeutung für die Erfindung ist es nach alledem, daß zusätzlich eine steuerungstechnisch entsprechend wirksame Leerschlag-Einmündung vorhanden ist, die - unabhängig auch von den Gegebenheiten im Langhub- und/oder Kurzhubbetrieb - das Stillsetzen des Schlagkolbens nach Erreichen einer davon abweichenden Leerschlagstellung gestattet.
Im Gegensatz zum eingangs erwähnten Stand der Technik ist das umschaltbare, mit der Leerschlag-Einmündung zusammenwirkende Sicherungselement nicht mit der Einmündung einer etwa vorhandenen Kurzhubleitung verknüpft.
Dementsprechend kann das nach der Erfindung ausgebildete Schlagwerk auch gegen Leerschläge geschützt werden, falls es im übrigen die Möglichkeit der Umschaltung zwischen Langhub- und Kurzhubbetrieb aufweist.
Wie bereits erwähnt kann die Lage der Leerschlag-Einmündung dadurch definiert sein, daß diese dem Werkzeug (in Achsrichtung des Schlagkolbens gesehen) näher liegt als die letzte vorausgehende Einmündung in den Innenraum des Arbeitszylinders, über welche die Steuerung im Sinne der Umschaltung zwischen Arbeitshub- und Rückhubstellung beeinflußt wird.

Der Erfindungsgegenstand kann dadurch weitergehend ausgestaltet sein, daß die abschaltbare Verbindung zwischen dem Sicherungselement und der Leerschlag-Einmündung innerhalb eines Gehäuses liegt, welcher zumindest einen Bestandteil des Arbeitszylinders darstellt (Anspruch 2).
Die abschaltbare Verbindung kann danach entweder innerhalb eines eigenen Gehäuses angeordnet sein, welches seinerseits mit dem Arbeitszylinder in Verbindung steht, oder sich unmittelbar innerhalb des Arbeitszylinders selbst befinden.

Das Sicherungselement kann - soweit es im übrigen den zuvor genannten Anforderungen entspricht - an sich beliebig ausgebildet und angeordnet sein. Vorzugsweise bildet das Sicherungselement - von der Außenseite des Schlagwerks her zugänglich - einen lösbaren, im wesentlichen innerhalb des Gehäuses oder des Arbeitszylinders angeordneten Bestandteil (Anspruch 3). Auf diese Weise ist das Sicherungselement auch zusätzlich gegen äußere Einflüsse, insbesondere gegen Beschädigung, geschützt.

Eine einfache Ausführungsmöglichkeit der Erfindung besteht darin, das Sicherungselement als Drehschieber auszubilden (Anspruch 4).
Dieser muß lediglich so beschaffen und angeordnet sein, daß seine vorgegebene Endstellung (Außerbetriebstellung bzw. Wirkstellung) ohne bewußten Eingriff von außen keine Änderung erfährt.
Insbesondere kann der Drehschieber einen einschraubbaren Hohlzylinder und einen in diesem drehbar gehaltenen Verstellstift mit einem Verbindungskanal aufweisen, über den - abhängig von der Drehstellung des Verstellstifts - eine Verbindung zwischen der Leerschlag-Einmündung und der Druckleitung hergestellt werden kann, wobei die Drehstellung des Verstellstifts durch Verspannen mit dem Hohlzylinder fixiert ist (Anspruch 5).

Im Rahmen der Erfindung kann das Sicherungselement auch einen in mehreren Stellungen innerhalb des ihn aufnehmenden Bauteils (Gehäuse, Arbeitszylinder) fixierbaren Raststift aufweisen, wobei entweder in einer ersten Raststellung eine Verbindung zwischen der Druckleitung und der Leerschlag-Einmündung vorhanden oder in einer zweiten Raststellung diese Verbindung unterbrochen ist (Anspruch 6). Weiterhin kann das Sicherungselement derart ausgebildet sein, daß der Raststift - entgegen der Wirkung zumindest eines als Widerlager dienenden Federrings - in Längsrichtung zwischen den Raststellungen verschiebbar ist (Anspruch 7).

Eine weitere vorteilhafte Ausführungsform des Erfindungsgegenstands ist. dadurch gekennzeichnet, daß das Sicherungselement einen von der Außenseite des ihn aufnehmenden Bauteils (Gehäuse, Arbeitszylinder) zugänglichen, mit diesem verschraubten Gewindebolzen und einen durch diesen innerhalb einer Aufnahmebohrung fixierbaren Austauschbolzen aufweist, der entweder als Überbrückungselement ausgebildet ist, über welches die Leerschlag-Einmündung an die Druckleitung angeschlossen ist, oder ein Sperrelement darstellt, welches die Verbindung zwischen der Druckleitung und der Leerschlag-Einmündung blockiert
(Anspruch 8). Abhängig von den Arbeitsbedingungen des Schlagwerks ist es somit möglich, durch einfachen Wechsel des Austauschbolzens die Leerschlagsicherung wirksam zu schalten oder unwirksam zu machen.
Der Vorteil dieser Ausbildung ist darin zu sehen, daß die durch Einbau des Austauschbolzens vorgegebene Betriebsweise des Schlagwerks keine ungewollte Änderung erfahren kann.

Die Erfindung wird nachfolgend anhand der Zeichnung schematisiert dargestellter Ausführungsbeispiele im einzelnen erläutert.

Es zeigen:
- Fig. 1: das Schaltschema eines im Sinne der Erfindung ausgestalteten Schlagwerks mit automatischer Hubumschaltung;
- Fig. 2: das Schaltschema eines im Sinne der Erfindung ausgestalteten Schlagwerks, welches keine mit der Steuerung zusammenwirkende Vorsteuerung (entsprechend Fig. 1) aufweist;
- Fig. 3: das Schaltschema eines im Sinne der Erfindung ausgestalteten Schlagwerks mit einem willkürlich zu betätigenden Umsteuerventil zur Beeinflussung des Schlagkolbenhubs;
- Fig. 4: als Teilschnitt ein in dem Arbeitszylinder angeordnetes Sicherungselement mit einem Bolzen, der durch Umstecken entweder als Überbrückungselement oder als Sperrelement eingesetzt werden kann;
- Fig. 5: als Teilschnitt ein im Arbeitszylinder angeordnetes Sicherungselement mit einem in mehreren Stellungen innerhalb des Arbeitszylinders fixierbaren Raststift;
- Fig. 6: als Teilschnitt ein Sicherungselement mit einem in den Arbeitszylinder einschraubbaren Hohlzylinder und einem in diesem drehbar gehaltenen Verstellstift;
- Fig. 7: als Teilschnitt ein in dem Arbeitszylinder angeordnetes Sicherungselement, dessen Funktion mittels eines in einer Aufnahmebohrung fixierbaren Austauschbolzens verändert werden kann; und
- Fig. 8a,b: als Teilschnitt ein im Arbeitszylinder angeordnetes Sicherungselement mit einem Austauschbolzen, der als Überbrückungselement bzw. als Sperrelement ausgebildet ist.

Das allgemein mit 1 bezeichnete Schlagwerk mit automatischer Hubumschaltung (vgl. dazu Fig. 1) weist neben den noch zu beschreibenden Leitungen sowie Antriebs- und Steuerungselementen einen Arbeitszylinder 2 auf, in dem ein Schlagkolben 3 in Längsrichtung hin- und herbeweglich gehalten ist. Dieser weist im Innenraum des Arbeitszylinders liegend zwei Kolbenbunde 3a und 3b auf, welche durch eine Umfangsnut 3c voneinander getrennt sind.
Die nach außen gerichtete Kolbenfläche A1 und A2 des Kolbenbundes 3b bzw. 3a begrenzt mit dem Arbeitszylinder 2 einen hinteren und vorderen Zylinderraumabschnitt 2a bzw. 2b, wobei die Kolbenfläche A1 kleiner bemessen ist als die Kolbenfläche A2.
Außerhalb des Arbeitszylinders 2 geht der Schlagkolben 3 in eine Kolbenspitze 3d über, der ein Werkzeug in Gestalt eines Meißels 4 gegenüberliegt; dessen Bewegungsspielraum in Richtung auf den Schlagkolben 3 ist durch einen Anschlag 4a begrenzt.
Die Bewegung des Schlagkolbens 3 in Richtung des Arbeitshubs ist durch einen Pfeil 3e angedeutet.

Die in Rede stehende Darstellung zeigt das Schlagwerk in einem Zustand bei Auftreffen des Schlagkolbens 3 auf den Meißel 4. Dabei wird Normalbetrieb vorausgesetzt, d.h. der Meißel dringt nicht in das zu zerkleinernde Material ein und der Schlagkolben nimmt dementsprechend die vorgesehene, normale Aufschlagstellung ein.

Die Steuerung für die Umschaltung der Bewegung des Schlagkolbens 3 besteht aus einem in einem Steuerventil 5 beweglichen Steuerschieber 5a, dessen kleinere Schieberfläche S1 über eine Rückstelleitung 6 ständig mit dem Arbeitsdruck (Systemdruck) beaufschlagt ist; dieser wird von einer Energiequelle in Form einer Hydraulikpumpe 7 erzeugt.
Auch die kleinere Kolbenfläche A1 ist über eine Druckleitung 8, welche mit der Rückstelleitung 6 in Verbindung steht, ständig mit dem Arbeitsdruck beaufschlagt. Die Einmündung 8a der Druckleitung ist bezüglich des Arbeitszylinders 2 derart angeordnet, daß sie in jedem Fall außerhalb des Kolbenbundes 3b und somit innerhalb des vorderen Zylinderraumabschnitts 2b liegt.

Die größere Schieberfläche S2 des Steuerschiebers 5a steht über eine Umsteuerleitung 9 mit dem Innenraum des Arbeitszylinders 2 derart in Verbindung, daß ihre Einmündung 9a in dem dargestellten Zustand über die Umfangsnut 3c an eine drucklos gehaltene Rücklaufleitung 10 angeschlossen ist. Die Einmündung 9a und die Einmündung 10a der Rücklaufleitung liegen sich also - in Längsrichtung des Schlagkolbens 3 gesehen - in einem Abstand gegenüber, der kleiner ist als die axiale Länge der Umfangsnut 3c.

Das Steuerventil 5 ist einerseits über eine Steuerleitung 11 an die Druckleitung 8 und andererseits über eine Abflußleitung 12 nebst Tank 12a an die Rücklaufleitung 10 angeschlossen. Weiterhin steht das Steuerventil 5 über eine Wechseldruckleitung 13 mit dem hinteren Zylinderraumabschnitt 2a in Verbindung, über welchen die größere Kolbenfläche A2 gegebenenfalls mit Arbeitsdruck beaufschlagt werden kann.
Das Steuerventil kann zwei Ventilstellungen einnehmen, nämlich die dargestellte (rechte) Rückhubstellung, in welcher die größere Kolbenfläche A2 über die Wechseldruckleitung 13 und die Abflußleitung 12 druckentlastet ist, und die (linke) Arbeitshubstellung, in welcher der hintere Zylinderraumabschnitt 2a über die Druckleitung 8, die mit dieser in Verbindung stehende Steuerleitung 11 und die Wechseldruckleitung 13 mit dem Arbeitsdruck beaufschlagt ist. Dieser Zustand hat zur Folge, daß der Schlagkolben 3 - entgegen der von der kleineren Kolbenfläche A1 ausgehenden Rückstellkraft - einen Arbeitshub in Richtung des Pfeiles 3e ausführt.

Das Schlagwerk 1 ist weiterhin mit einer Vorsteuerung in Form eines Vorsteuerventils 14 ausgestattet, welches entweder die dargestellte (obere) Sperrstellung oder eine (untere) Öffnungsstellung einnehmen kann.
Die Stellung des Vorsteuerventils läßt sich über zwei Flächen beeinflussen, nämlich über die kleiner bemessene Verstellfläche V1 und über die größere Verstellfläche V2. Letztere steht über eine Vorsteuerleitung 15 mit dem Innenraum des Arbeitszylinders 2 in Verbindung, deren Einmündung 15a - in Richtung des Arbeitshubs (Pfeil 3e) gesehen - hinter der Einmündung 9a der Umsteuerleitung 9 liegt. Die Vorsteuerleitung 15 ihrerseits ist über eine mit einer Blende 16 ausgestattete Vorsteuerabzweigleitung 15b ausgangsseitig mit dem Vorsteuerventil 14 verbunden.
Die kleinere Verstellfläche V1 ist über eine Vorsteuerrückstelleitung 17a an die Druckleitung 8 angeschlossen und über diese ständig mit dem Arbeitsdruck beaufschlagt; das Vorsteuerventil 14 hat dementsprechend unter Einwirkung der an der Verstellfläche V1 angreifenden Rückstellkraft das Bestreben, die (nicht dargestellte) Öffnungsstellung einzunehmen.
Eingangsseitig ist das Vorsteuerventil einerseits über eine Kurzhubleitung 18 mit Einmündung 18a an den Innenraum des Arbeitszylinders 2 und andererseits über eine Vorsteuerdruckleitung 17 an die Druckleitung 8 angeschlossen. Die Einmündung 18a der Kurzhubleitung 18 ist - wiederum in Richtung des Arbeitshubs (Pfeil 3e) gesehen - hinter der Einmündung 15a der Vorsteuerleitung 15 angeordnet.

Ausgangsseitig ist das Vorsteuerventil 14 einerseits - wie bereits erwähnt - über die Vorsteuerabzweigleitung 15b an die Vorsteuerleitung 15 angeschlossen und steht andererseits über eine Zusatzleitung 19 mit der Umsteuerleitung 9 für das Steuerventil 5 in Verbindung.

Wie die schematische Darstellung erkennen läßt, ist in der (oberen) Sperrstellung des Vorsteuerventils 14 die Vorsteuerdruckleitung 17 über die Vorsteuerabzweigleitung 15b mit der Vorsteuerleitung 15 verbunden und erzeugt dadurch - nämlich über die größere Verstellfläche V2 - gegebenenfalls eine in Richtung der Sperrstellung wirksame Verstellkraft. Weiterhin sind in der dargestellten Sperrstellung die Kurzhubleitung 18 und die Zusatzleitung 19 in Richtung auf das Vorsteuerventil 14 blockiert.
Die (untere) Öffnungsstellung des Vorsteuerventils 14 ist dadurch gekennzeichnet, daß die Kurzhubleitung 18 gleichzeitig mit der Vorsteuerabzweigleitung 15b und der Zusatzleitung 19 in Verbindung steht und daß die Vorsteuerdruckleitung 17 blockiert ist. Abhängig von der Stellung des Schlagkolbens 3 bezüglich der Einmündung 18a können sich entweder die Druckverhältnisse in den Leitungen 15, 15b, 19 und 18 oder auch nur die Druckverhältnisse in den Leitungen 15, 15b und 19 aneinander anpassen. Letzteres ist der Fall, falls - wie dargestellt - die Einmündung 18a der Kurzhubleitung durch den Kolbenbund 3b gegen den Innenraum des Arbeitszylinders 2 gesperrt ist.

Im Langhubbetrieb arbeitet das Schlagwerk wie folgt:
Nach Umschalten des Steuerventils 5 in die (linke) Arbeitshubstellung setzt - nach Erreichen des oberen Umkehrpunktes - die Bewegung des Schlagkolbens in Richtung des Arbeitshubs (Pfeil 3e) ein. Das Vorsteuerventil 14 nimmt die dargestellte Sperrstellung ein und wird durch Druckbeaufschlagung mittels der Vorsteuerdruckleitung 17 in dieser Sperrstellung festgehalten (da an beiden Verstellflächen V1 und V2 jeweils der Arbeitsdruck anliegt).

Bei Auftreffen des Schlagkolbens auf den Meißel 4 wird die Umsteuerleitung 9 über die Umfangsnut 3c und die Rücklaufleitung 10 druckentlastet mit der Folge, daß der Steuerschieber 5a des Steuerventils 5 unter der Wirkung der von der kleineren Steuerfläche S1 ausgehenden Rückstellkraft in die dargestellte Rückhubstellung umschaltet und somit den Rückhub des Schlagkolbens auslöst. Falls der Meißel 4 nicht in das zu zerkleinernde Material eindringt, verläßt der Schlagkolben 3 seine vorgesehene, normale Aufschlagebene nicht, so daß die Einmündung 15a der Vorsteuerleitung 15 durch den Kolbenbund 3b gesperrt bleibt. Der Schlagkolben 3 setzt seinen Rückhub solange fort, bis die Umsteuerleitung 9 über ihre Einmündung 9a und den vorderen Zylinderraumabschnitt 2b mit der Druckleitung 8 verbunden wird.

Dementsprechend liegt an der größeren Steuerfläche S2 der Arbeitsdruck an, wodurch der Steuerschieber 5a in die (linke) Arbeitshubstellung überführt wird, dadurch den hinteren Zylinderraumabschnitt 2a über die Steuerleitung 11 mit der Druckleitung 8 verbindet und einen neuen Arbeitshub auslöst.

Falls sich während des Einsatzes des Schlagwerks die Lage der Aufschlagebene in Richtung des Arbeitshubs (Pfeil 3e) verschiebt, laufen folgende Vorgänge ab:
Nach Umschaltung des Steuerventils 5 in die Arbeitshubstellung und des Vorsteuerventils 14 in die Sperrstellung führt der Schlagkolben 3 zunächst einen Arbeitshub aus. Falls dabei der Meißel 4 in das zu zerkleinernde Material eindringt, verläßt auch der Schlagkolben 3 seine normale Aufschlagebene und fährt dem Meißel nach. Diese Verschiebung hat ihrerseits zur Folge, daß die zunächst durch den Kolbenbund 3b gesperrte Einmündung 15a der Vorsteuerleitung 15 freigeschaltet und über die mit der Ringnut 3c hergestellte Verbindung zur Rücklaufleitung 10 druckentlastet wird; dementsprechend schaltet das Vorsteuerventil 14 aus seiner Sperr- in die Öffnungsstellung um, wodurch die Kurzhubleitung 18 mit der Zusatzleitung 19 verbunden wird, die ihrerseits über die Umsteuerleitung 9 und die Ringnut 3c nebst Rücklaufleitung 10 druckentlastet ist. Aufgrund dieser Druckentlastung hat auch das Steuerventil 5 in die Rückhubstellung umgeschaltet, wonach der Schlagkolben seine Rückhubbewegung aufnimmt.
Nach Ausführen eines kleineren Hubs, des sogenannten Kurzhubs, wird die Einmündung 18a der Kurzhubleitung 18 freigegeben und über den vorderen Zylinderraumabschnitt 2b mit der Druckleitung 8 verbunden. Über die somit unter Arbeitsdruck stehende Kurzhubleitung 18 werden unter Zwischenschaltung des Vorsteuerventils 14 sowohl die Leitungen 15b und 15 als auch die Leitungen 19 und 9 druckbeaufschlagt mit der Folge, daß das Steuerventil 5 vor Erreichen des maximal möglichen Hubs in die (linke) Arbeitshubstellung umschaltet und erneut der Arbeitshub ausgelöst wird. Gleichzeitig wird über die dem Arbeitsdruck ausgesetzte größere Verstellfläche V2 des Vorsteuerventils 14 dessen Verschiebung - entgegen der von der kleineren Verstellfläche V2 ausgehenden Rückstellkraft - in die dargestellte Sperrstellung herbeigeführt.
Die beschriebene Ausgestaltung ermöglicht es also, mit jedem Einzelschlag des Schlagkolbens auf die Eigenschaften bzw. das Verhalten des zu zerkleinernden Materials zu reagieren. Falls das Werkzeug in das zu zerkleinernde Material eindringt, führt der Schlagkolben nur einen kleinen Hub aus, so daß die Einzelschlagenergie niedrig ist. Falls das Werkzeug nicht in das zu zerkleinernde Material eindringt, wird ein großer Hub mit dementsprechend maximaler Einzelschlagenergie ausgeführt.
Da sich - abhängig von den Arbeitsbedingungen - trotz der beschriebenen automatischen Hubumschaltung Leerschläge des Schlagkolbens 3 und somit eine ungünstige Beanspruchung des Schlagwerks nicht vermeiden lassen, ist dieses weiterhin mit einer abschaltbaren Leerschlagsicherung ausgestattet.
Zu diesem Zweck weist der Innenraum des Arbeitszylinders 2 zusätzlich eine Leerschlag-Einmündung 20a auf, der - unter Zwischenschaltung einer Leerschlagleitung 20 - ein umschaltbares Sicherungselement 21 vorgeschaltet ist; dessen Eingangsseite steht über eine Zwischenleitung 22 mit der Druckleitung 8 in Verbindung und ist daher ständig mit dem Arbeitsdruck beaufschlagt.
Das Sicherungselement 21 ist zwischen zwei Endstellungen - nämlich der (rechten) Außerbetriebstellung und der (linken) Wirkstellung umschaltbar. Während in der dargestellten Wirkstellung an der Leerschlag-Einmündung 20a der von dem Sicherungselement 21 ausgehende Arbeitsdruck anliegt, ist die Verbindung zwischen der Druckleitung 8 und der Leerschlag-Einmündung 20a in der Außerbetriebstellung des Sicherungselements 21 unterbrochen.

Wie die Fig. 1 weiterhin erkennen läßt, ist die Leerschlag-Einmündung 20a von der Einmündung 18a der Kurzhubleitung 18 getrennt angeordnet. Dementsprechend kann die Leerschlagsicherung mit den wesentlichen Bestandteilen 20a und 21 unabhängig von den Gegebenheiten im Langhubund Kurzhubbetrieb wirksam werden, falls der Schlagkolben 3 die zugehörige Ausfahrstellung um ein vorgegebenes Wegstück bis zur Einnahme einer Leerschlagstellung überfahren hat.

Wie bereits weiter oben erläutert, nimmt der Schlagkolben 3 in der Darstellung die normale Aufschlagstellung ein, wobei die Leerschlag-Einmündung 20a durch den die kleinere Kolbenfläche A1 aufweisenden vorderen Kolbenbund 3b in Richtung auf den Innenraum des Arbeitszylinders 2 verschlossen ist.
Falls der Schlagkolben in Arbeitshubrichtung (Pfeil 3e) so weit ausgefahren ist, daß die Leerschlag-Einmündung 20a nicht mehr durch den vorderen Kolbenbund 3b verschlossen ist, kann der an ihr anliegende Arbeitsdruck unter Zwischenschaltung der Ringnut 3c und der Steuerleitung 9 auf die größere Schieberfläche S2 des Steuerschiebers 5a einwirken, so daß die Steuerung 5 in der während des Arbeitshubs vorhandenen (linken) Arbeitshubstellung festgehalten wird. Um sicherzustellen, daß währenddessen - trotz einer etwa bestehenden Verbindung zwischen der Ringnut 3c und der Rlücklaufleitung 10 - in der Steuerleitung 9 ein ausreichend hoher Druck vorhanden ist, weist die Rücklaufleitung 10 einen entsprechend bemessenen Ausströmwiderstand auf, der durch eine Drosseleinheit 10b angedeutet ist. Mit anderen Worten ausgedrückt wird die Steuerung 5 unter den zuvor genannten Gegebenheiten unter Einwirkung des von der Leerschlag-Einmündung 20a ausgehenden Arbeitsdrucks daran gehindert, aus der Arbeitshub- in die (rechte) Rückhubstellung umzuschalten, wodurch der Schlagkolben 3 stillgesetzt wird. Erst durch mechanisches Anheben des Schlagkolbens 3 innerhalb des Arbeitszylinders 2 kann das Schlagwerk erneut in Betrieb gesetzt werden, und zwar dadurch, daß der vordere Kolbenbund 3b die Leerschlag-Einmündung 20a in Richtung auf den Innenraum des Arbeitszylinders 2 verschließt. Aufgrund der damit verbundenen Änderung des Druckniveaus in der Steuerleitung 9 kann die Steuerung 5 aus der Arbeitshub- in die Rückhubstellung umschalten, wodurch die Rückhubbewegung des Schlagkolbens 3 ausgelöst wird. Die Leerschlagsicherung läßt sich in einfacher Weise dadurch abschalten, daß das Sicherungselement 21 in seine (rechte) Außerbetriebstellung umgeschaltet wird. In dieser ist die Leerschlag-Einmündung 20a wirkungslos, so daß das Schlagwerk lediglich im Langhub- oder Kurzhubbetrieb arbeiten kann.

Abweichend von der zuvor beschriebenen Ausführungsform gemäß Fig. 1 kann die Leerschlagsicherung (Sicherungselement 21) auch im Zusammenhang mit andersartig ausgestalteten Schlagwerken zum Einsatz kommen, beispielsweise im Zusammenhang mit den Schlagwerk-Ausführungen gemäß Fig. 2 oder 3. Die Ausführungsform gemäß Fig. 2 unterscheidet sich dabei dadurch von der Ausführungsform gemäß Fig. 1, daß keine selbsttätig wirkende Vorsteuerung in Form eines Vorsteuerventils 14 vorhanden ist.
Dementsprechend fehlen bei der in Rede stehenden Ausführungsform auch die Leitungen 15, 15b, 17, 17a, 18 und 19 nebst Einmündungen 15a, 18a sowie die der Leitung 15b zugeordnete Blende 16.
Auch in diesem Fall nimmt der Steuerschieber 5a des Steuerventils 5 - in Abhängigkeit von den Druckverhältnissen in der Umsteuerleitung 9 - entweder die dargestellte Rückhubstellung (rechts) oder die Arbeitshubstellung (links) ein.

Falls sich das Sicherungselement 21 in der dargestellten (linken) Wirkstellung befindet, wird die Steuerleitung 9 nach Vorbeilauf des Kolbenbundes 3b in Richtung des Arbeitshubs (Pfeil 3e) über die Leerschlagleitung 20 mit Arbeitsdruck beaufschlagt, so daß die Steuerung 5 (wie bereits anhand der Fig. 1 erläutert) in der während des Arbeitshubs eingenommenen Arbeitshubstellung festgehalten wird. Der Aufbau eines ausreichend hohen Drucks in der Steuerleitung 9 wird dabei dadurch gewährleistet, daß die Rücklaufleitung 10 einen entsprechend bemessenen Ausströmwiderstand (Drosseleinheit 10b) aufweist.

Bei der Ausführungsform gemäß Fig. 3 ist der Steuerung 5 ein Umsteuerventil 14A zugeordnet, welches willkürlich (zweckmäßigerweise fernbetätigt) zwischen zwei Endstellungen bewegt werden kann, nämlich der dargestellten Sperrstellung und einer Öffnungsstellung.
Das Umsteuerventil 14A ist einerseits über eine Kurzhubleitung 18 nebst Einmündung 18a an den Innenraum des Arbeitszylinders 2 und andererseits über eine Zusatzleitung 19 an die Umsteuerleitung 9 angeschlossen.

In der dargestellten Sperrstellung übt das Umsteuerventil 14A keinen Einfluß auf die Stellung des Steuerschiebers 5a der Steuerung 5 aus.
Falls das Umsteuerventil 14A die (untere) Öffnungsstellung einnimmt, kann dagegen - in Abhängigkeit von der Stellung des Schlagkolbens 3 innerhalb des Arbeitszylinders 2 - zwischen dessen Innenraum und der Umsteuerleitung 9 eine Verbindung hergestellt werden, die gegebenenfalls eine Verstellung des Steuerschiebers 5a in die (linke) Arbeitshubstellung zur Folge hat.
Sobald nämlich der Kolbenbund 3b während der Rückhubbewegung des Schlagkolbens 3 die Einmündung 18a der Kurzhubleitung 18 freigibt, wird diese über den vorderen Zylinderraumabschnitt 2b mit Arbeitsdruck beaufschlagt, so daß der Steuerschieber unter Einwirkung der nunmehr druckbeaufschlagten größeren Schieberfläche S2 nach rechts verschoben wird und somit - vorzeitig - eine erneute Bewegung des Schlagkolbens 3 in Richtung des Arbeitshubs (Pfeil 3e) einleitet.

Das Umsteuerventil 14A ermöglicht es also, die Arbeitsweise des Schlagwerks 1 willkürlich in der Weise zu beeinflussen, daß dieses gegebenenfalls zeitweilig im Kurzhubbetrieb arbeitet.
Auch bei dieser Ausführungsform ist die Wirkung der Leerschlagsicherung (Sicherungselement 21) unabhängig von der Stellung des Umsteuerventils 14A. Unter Einwirkung des die (dargestellte) Wirkstellung einnehmenden Sicherungselements 21 wird die Umsteuerleitung 9 mit einem ausreichend hohen Druck erst dann beaufschlagt, nachdem der Kolbenbund 3b des in Arbeitshubrichtung bewegten Schlagkolbens 3 die Einmündung 20a der Leerschlagleitung 20 freigegeben hat; aufgrund der dann herrschenden Druckverhältnisse kann der Steuerschieber 5a nicht in die (dargestellte) Rückhubstellung umschalten, so daß das Schlagwerk 1 stillgesetzt wird.

Die Leerschlagsicherung kann - soweit sie den sonstigen Anforderungen entspricht - an sich beliebig ausgebildet und angeordnet sein.
Wie die nachfolgend erläuterten Ausführungsbeispiele gemäß Fig. 4 bis 8a,b erkennen lassen, ist die Leerschlagsicherung derart ausgestaltet, daß die abschaltbare Verbindung zwischen dem Sicherungselement 21 und der Leerschlag-Einmündung 20a innerhalb des Arbeitszylinders 2 liegt und daß das Sicherungselement - von der Außenseite 2c des Arbeitszylinders her zugänglich - einen lösbaren, im wesentlichen innerhalb des Arbeitszylinders angeordneten Bestandteil bildet.
Abweichend davon ist es im Rahmen der Erfindung jedoch auch möglich, die abschaltbare Verbindung und das Sicherungselement entsprechend in einem eigenen Gehäuse anzuordnen, welches sich außerhalb des Arbeitszylinders befindet.

Ausweislich der Fig. 4 weist das Sicherungselement 21 einen Gewindebolzen 23 auf, der von der Außenseite 2c des Arbeitszylinders 2 zugänglich mit diesem verschraubt und dort mit einem Innensechskant 23a versehen ist. Auf der dem Innenraum 2d des Arbeitszylinders 2 zugewandten Seite ist der Gewindebolzen mittels eines Dichtelements 24 gegen die Umgebung abgeschirmt.

Im Bereich zwischen der Leerschlag-Einmündung 20a mit Leerschlagleitung 20 und der Zwischenleitung 22 stützt sich innerhalb des Arbeitszylinders 2 und an dem Gewindebolzen 23 ein Verstellstift 25 ab, in dem eine Verbindungsbohrung 25a verläuft. Diese ist derart beschaffen, daß sie in der dargestellten Wirkstellung des Sicherungselements 21 die Leitungen 20 und 22 miteinander verbindet.
Unter Einwirkung des Gewindebolzens 23 wird der Verstellstift 25 in Richtung auf die Leerschlagleitung 20 in dem Arbeitszylinder 2 verspannt.
Nach Ausbau des Gewindebolzens 23 kann der Verstellstift außerhalb des Arbeitszylinders 2 um 180° bezüglich seiner Querachse gedreht und in dieser Lage wieder in den Arbeitszylinder eingesetzt werden mit der Folge, daß die Leerschlagleitung 20 in Richtung auf den danach eingeschraubten Gewindebolzen 23 verschlossen ist und daß das Sicherungselement 21 somit die Außerbetriebstellung einnimmt.
Die in Rede stehende Ausführungsform ermöglicht es also, die Leerschlagsicherung mit einigen wenigen Handgriffen in die gewünschte Endstellung zu überführen, wobei gleichzeitig sichergestellt ist, daß die vorgegebene Endstellung unabhängig von den Arbeitsbedingungen unverändert erhalten bleibt.

Bei der Ausführungsform gemäß Fig. 5 weist das Sicherungselement 21 einen Raststift 26 auf, welcher in einer Bohrung 27 gehalten und mit einer der Außenseite 2c zugewandten Gewindebohrung 26a ausgestattet ist. Die Bohrung 27 steht mit den Leitungen 20 und 22 in Verbindung.
Zur Lagesicherung stützt sich der Raststift 26 über zwei Federringe 28 am Arbeitszylinder 2 ab und kann aus der dargestellten Lage (entsprechend der Wirkstellung des Sicherungselements 21) entgegen der Wirkung der Federringe 28 so weit in Richtung auf die Leerschlag-Einmündung 20a verschoben werden, daß die Verbindung zwischen den Leitungen 20 und 22 (entsprechend der Außerbetriebstellung des Sicherungselements 21) unterbrochen ist.

Die Gewindebohrung 26a dient dabei dazu, den Raststift 26 mittels eines eingeschraubten Werkzeugs in der gewünschten Weise zu verschieben oder ein- bzw. auszubauen.

Die in Rede stehende Ausführungsform kann im Rahmen der Erfindung auch dahingehend abgewandelt sein, daß zur Überführung des Sicherungselements in seine Außerbetriebstellung der dargestellte Raststift 26 ausgebaut und durch einen längeren Raststift ersetzt wird, der im Einbauzustand die Zwischenleitung 22 gegen die Leerschlagleitung 20 verschließt und somit die Verbindung zwischen der Leerschlag-Einmündung 20a und der Druckleitung 8 unterbricht.

In dem Ausführungsbeispiel gemäß Fig. 6 weist das Sicherungselement 21 - welches in der Wirkstellung dargestellt ist - einen von der Außenseite 2c in den Arbeitszylinder 2 eingeschraubten Hohlzylinder 29 und einen in diesem drehbar gehaltenen Verstellstift 30 mit einem Verbindungskanal 30a auf; über letzteren kann - abhängig von der Drehstellung des Verstellstifts 30 bezüglich des Hohlzylinders 29 - entweder die Verbindung zwischen der Leerschlag-Einmündung 20a und dem Druckkanal 8 (wie dargestellt) hergestellt oder unterbrochen werden.
Zur Abstützung des Verstellstifts 30 in Achsrichtung weist einerseits der Hohlzylinder 29 mehrere Mitnahmestifte 31 auf, die - von der Außenseite 2c her gesehen - vor dem Verbindungskanal 30a in Richtung auf den Verstellstift 30 vorspringen und diesen beim Einschrauben des Hohlzylinders 29 in Richtung auf die Leerschlag-Einmündung 20a (d.h. in Achsrichtung) mitführen. Andererseits stützt sich der Verstellstift 30 über ein vorgespanntes Federelement 30c im Bereich des Verbindungskanals 30a an dem Arbeitszylinder 2 ab.
Unter Einwirkung des Federelements 30c wird der Verstellstift 30 an den Mitnahmestiften 31 in Anlage gehalten und dadurch gegen eine ungewollte Änderung seiner Drehstellung bezüglich des Hohlzylinders 29 gesichert.

Der Verstellstift 30 ist mittels eines Dichtelements 32 gegen den Hohlzylinder 29 abgedichtet, der seinerseits zur Abdichtung gegen den Arbeitszylinder 2 ein Dichtelement 33 aufnimmt.
Die Handhabung der Teile 29 und 30 wird dadurch ermöglicht, daß diese im Bereich der Außenseite 2c mehrere Einsenkbohrungen 29a bzw. eine Gewindebohrung 30b aufweisen.
Die Drehstellung des Verstellstifts 30 läßt sich dabei dadurch verändern, daß dieser - entgegen der Rückstellwirkung des Federelements 30c - in Richtung auf die Leerschlag-Einmündung 20a (nach rechts) verschoben wird. In diesem Zustand kann der Verstellstift 30 bezüglich des Hohlzylinders 29 in die gewünschte Drehstellung überführt werden, in welcher er nach Fortfall der auf ihn einwirkenden Axialkraft fixiert bleibt.
Dementsprechend ist es möglich, das Sicherungselement 21 durch eine ausreichend große Drehbewegung des Verstellstifts 30 - beispielsweise um 90° - aus der dargestellten Wirkstellung in seine Außerbetriebsstellung zu bringen. Der Vorteil der in Rede stehenden Ausführungsform ist darin zu sehen, daß der Verstellstift ohne Ausbau des Sicherungselements unter Einwirkung einer auf ihn einwirkenden Axialkraft in der gewünschten Weise gedreht und nach Fortfall der Axialkraft in der gewünschten Drehstellung fixiert werden kann, in welcher er sich unter Einwirkung des Federelements 30c in Achsrichtung an den Mitnahmestiften 31 abstützt.

Fig. 7 zeigt eine besonders einfache Ausführungsform des Sicherungselements 21, wobei dessen Bestandteile bezüglich der Außenseite 2c des Arbeitszylinders 2 schräg angeordnet sind.
In der dargestellten Außerbetriebstellung weist das Sicherungselement 21 einen als Sperrelement dienenden Austauschbolzen 34 auf, welcher unter Einwirkung eines Gewindebolzens 35 in einer die Leitungen 20 und 22 miteinander verbindenden Bohrung 36 gehalten ist.

Das Sicherungselement 21 läßt sich in einfacher Weise dadurch in die Wirkstellung überführen, daß der Austauschbolzen 34 nach Lösen des Gewindebolzens 35 ausgebaut und anschließend die Bohrung 36 lediglich mittels des Gewindebolzens 35 in Richtung auf die Außenseite 2c verschlossen wird.

Bei der Ausführungsform gemäß Fig. 8a, b ist unter Einwirkung eines in den Arbeitszylinder 2 eingeschraubten Gewindebolzens 37 innerhalb einer Aufnahmebohrung 2e ein Austauschbolzen 38 in Richtung auf die Leerschlag-Einmündung 20a in Anlage gehalten. Dabei ist der Austauschbolzen 38 derart mit einer Verbindungsbohrung 38a ausgestattet, daß er die Leitungen 20 und 22 miteinander verbindet und somit die Druckbeaufschlagung der Leerschlag-Einmündung 20a über die Druckleitung 8 ermöglicht.
Der Gewindebolzen 37 läßt sich mittels einer von der Außenseite 2c ausgehenden Innensechskantbohrung 37a lösen bzw. in Richtung auf die Leerschlag-Einmündung 20a einschrauben.

Ausgehend von der in Fig. 8a dargestellten Wirkstellung kann das Sicherungselement 21 dadurch in seine Außerbetriebstellung (Fig. 8b) überführt werden, daß der Austauschbolzen 38 durch einen als Vollbolzen ausgebildeten Austauschbolzen 39 ersetzt wird. Dieser füllt die Aufnahmebohrung 2e unter Fortfall der Verbindungsbohrung 38a vollständig aus, so daß die Leitungen 20 und 22 nicht miteinander verknüpft sind.

Die zuletzt angesprochene Ausführungsform kann im Rahmen der Erfindung auch dahingehend abgeändert sein, daß das Sicherungselement 21 - in Anlehnung an die Ausführung nach Fig. 6 - anstelle der Austauschbolzen 38 und 39 einen dem Verstellstift 30 ähnlichen Verstellstift aufweist.
Dieser ist somit derart ausgebildet, daß er durch eine Drehung um 180° bezüglich seiner Längsachse entweder eine Verbindung zwischen den Leitungen 20 und 22 herstellt oder diese Verbindung unterbricht.

Der mit der Erfindung erzielte Vorteil besteht insbesondere darin, daß sie unter Verwendung einfacher Mittel - unabhängig gegebenenfalls auch vom Langhubund/oder Kurzhubbetrieb - das Stillsetzen des Schlagkolbens ermöglicht, sobald dieser eine sich im Normalbetrieb ergebende Ausfahrstellung in Arbeitshubrichtung um ein vorgegebenes Wegstück bis zur Einnahme einer Leerschlagstellung überfahren hat, die durch die Lage der Einmündung 20a der Leerschlagleitung 20 definiert ist.
Falls das Sicherungselement der Leerschlagsicherung seine Wirkstellung einnimmt, wird der Schlagkolben mit der Annäherung an die vorgegebene Leerschlagstellung selbsttätig blockiert. Dabei kann das Schlagwerk nur durch mechanisches Anheben des Schlagkolbens wieder eingeschaltet werden.
Falls das Sicherungselement seine Außerbetriebstellung einnimmt, ist die Leerschlag-Einmündung 20a wirkungslos. Dementsprechend wird das Schlagwerk nicht stillgesetzt, falls der Schlagkolben seine sich normalerweise ergebende Ausfahrstellung in Arbeitshubrichtung überfährt.

## Patentansprüche

1. Fluidbetriebenes Schlagwerk (1) mit einem in einem Arbeitszylinder (2) beweglichen und auf ein Werkzeug (4) aufschlagenden Schlagkolben (3) sowie einer Steuerung mit einem in einem Steuerventil (5) beweglichen Steuerschieber (5a), wobei der Schlagkolben (3) zwei unterschiedlich große Kolbenflächen (A1, A2) aufweist, von denen die kleinere, in Richtung des Rückhubs wirksame Kolbenfläche (A1) ständig mit einer unter Arbeitsdruck stehenden Druckleitung (8) und die größere, in Richtung des Arbeitshubs (Pfeil 3e) wirksame Kolbenfläche (A2) über das Steuerventil (5) wechselweise mit der Druckleitung (8) und einer drucklosen Rücklaufleitung (10) verbunden ist, und wobei der Steuerschieber (5a) zwei unterschiedlich große, in zueinander entgegengesetzter Bewegungsrichtung wirksame Schieberflächen aufweist, deren kleinere in Richtung der Rückhubstellung des Steuerschiebers (5a) auf diesen einwirkende Schieberfläche (S1) ständig mit der Druckleitung (8) und deren größere Schieberfläche (S2) über eine zwischen den Kolbenflächen (A1, A2) angeordnete Umfangsnut (3c) jeweils lediglich zeitweilig sowie abwechselnd mit der Druck- bzw. der Rücklaufleitung (8 bzw. 10) in Verbindung steht,
**dadurch gekennzeichnet, dass**
- der Innenraum (2d) des Arbeitszylinders (2) zusätzlich eine Leerschlag-Einmündung (20a) aufweist, die von dem vorderen, die kleinere Kolbenfläche (A1) aufweisende Kolbenbund (3b) des Schlagkolbens (3) erst in Richtung auf den Innenraum (2d) freigegeben wird, nachdem der Schlagkolben (3) die sich im Normalbetrieb ergebende Ausfahrstellung in Arbeitshubrichtung (Pfeil 3e) um ein vorgegebenes Wegstück bis zur Einnahme einer Leerschlagstellung überfahren hat;
- der Leerschlag-Einmündung (20a) ein zwischen zwei Endstellungen - Außerbetriebstellung und Wirkstellung - umschaltbares Sicherungselement (21) vorgeschaltet ist, dessen Eingangsseite mit der Druckleitung (8) in Verbindung steht, wobei die Leerschlag-Einmündung (20a) in der Wirkstellung über das Sicherungselement (21) mit dem von diesem ausgehenden Arbeitsdruck beaufschlagt ist und in der Außerbetriebstellung die Verbindung über das Sicherungselement (21) zwischen der Druckleitung (8) und der Leerschlag-Einmündung (20a) unterbrochen ist;
- falls das Sicherungselement (21) die Wirkstellung einnimmt und der Schlagkolben (3) die Leerschlagstellung erreicht, wirkt der an der Leerschlag-Einmündung (20a) anliegende Arbeitsdruck über die Umfangsnut (3c) derart auf die Steuerung (5) ein, daß deren Steuerschieber (5a) in der Arbeitshubstellung blockiert ist.

2. Schlagwerk nach Anspruch 1, **dadurch gekennzeichnet, daß** die abschaltbare Verbindung zwischen den Sicherungselementen (21) und der Leerschlag-Einmündung (20a) innerhalb eines Gehäuses liegt, welches zumindest einen Bestandteil des Arbeitszylinders (2) darstellt.

3. Schlagwerk nach Anspruch 1 oder 2, **dadurch gekennzeichnet, daß** das Sicherungselement (21) - von der Außenseite (2c) des Schlagwerks (1) her zugänglich - einen lösbaren, im wesentlichen innerhalb des Gehäuses oder des Arbeitszylinders (2) angeordneten Bestandteil bildet.

4. Schlagwerk nach einem der vorhergehenden Ansprüche, **dadurch gekennzeichnet, daß** das Sicherungselement (21) als Drehschieber ausgebildet ist.

5. Schlagwerk nach Anspruch 4, **dadurch gekennzeichnet, daß** der Drehschieber einen einschraubbaren Hohlzylinder (29) und einen in diesem drehbar gehaltenen Verstellstift (30) mit einem Verbindungskanal (30a) aufweist, über den - abhängig von der Drehstellung des Verstellstifts (30) - eine Verbindung zwischen der Leerschlag-Einmündung (20a) und der Druckleitung (8) hergestellt werden kann, wobei die Drehstellung des Verstellstifts (30) durch Verspannen mit dem Hohlzylinder (29) fixiert ist.

6. Schlagwerk nach einem der Ansprüche 1 bis 3, **dadurch gekennzeichnet, daß** das Sicherungselement (21) einen in mehreren Stellungen innerhalb des aufnehmenden Bauteils (Gehäuse, Arbeitszylinder 2) fixierbaren Raststift (26) aufweist, wobei entweder in einer ersten Raststellung eine Verbindung zwischen der Druckleitung (8) und der Leerschlag-Einmündung (20a) vorhanden oder in einer zweiten Raststellung diese Verbindung unterbrochen ist.

7. Schlagwerk nach Anspruch 6, **dadurch gekennzeichnet, daß** der Raststift (26) - entgegen der Wirkung zumindest eines als Widerlager dienenden Federrings (28) - in Längsrichtung zwischen den Raststellungen verschiebbar ist.

8. Schlagwerk nach einem der Ansprüche 1 bis 3, **dadurch gekennzeichnet, daß** das Sicherungselement (21) einen von der Außenseite (2c) des aufnehmenden Bauteils (Gehäuse, Arbeitszylinder 2) zugänglichen, mit diesem verschraubten Gewindebolzen (37) und einem durch diesen innerhalb einer Aufnahmebohrung (2e) fixierbaren Austauschbolzen (38, 39) aufweist, der entweder als Überbrückungselement (38) ausgebildet ist, über welches die Leerschlag-Einmündung (20a) an die Druckleitung (8) angeschlossen ist, oder ein Sperrelement (39) darstellt, welches die Verbindung zwischen der Druckleitung (8) und der Leerschlag-Einmündung (20a) blockiert.

## Claims

1. Percussive tool with fluid pressure drive (1) comprising a percussive piston (3) that moves in a work cylinder (2) and strikes a tool (4) as well as a control having a slide valve (5a) that moves in a pilot valve (5), wherein the percussive piston (3) has two piston end surfaces (A1, A2) of different sizes, with a smaller of the piston end surfaces (A1), which is effective in the direction of a return stroke, being continuously connected to a pressure line (8) that is acted upon by a work pressure, and a larger of the two piston end surfaces (A2), which is effective in the direction of a work stroke (arrow 3e), being alternately connected via the pilot valve (5) to the pressure line (8) and to a pressure-less return line (10) and wherein the slide valve (5a) has two valve surfaces that are of different sizes and are effective in opposite directions of movement, with a smaller of the two valve surfaces (S1), which acts on the slide valve (5a) in the direction of the return-stroke position, being continuously connected to the pressure line (8), and a larger of the two valve surfaces (S2) being alternately connected temporarily to the pressure line (8) and to the return line (10) via a circumferential groove (3c) disposed between the piston end surfaces (A1, A2),
**characterized in that**
the interior (2d) of the work cylinder (2) additionally has a no-load-strike opening (20a), which opening is uncovered, in the direction of the interior (2d), by a front piston collar (3b) of the percussive piston (3) having the smaller piston surface (A1), after the percussive piston (3) has overshot a position occurring in normal operation, by a predetermined distance in the work-stroke direction (arrow 3e) to assume a no-load-strike position;
a safety element (21), which can be switched between a first inoperative position and a second operative position of two end positions and whose input side is connected to the pressure line (8), is disposed upstream of the no-load-strike opening (20a), with the safety element (21) acting on the no-load-strike opening (20a) with the work pressure originating from the safety element in the operative position, and with the safety element (21) breaking the connection between the pressure line (8) and the no-load-strike opening (20a) in the inoperative position;
when the safety element (21) assumes the operative position and the percussive piston (3) reaches the no-load-strike position, the work pressure applied to the no-load-strike opening (20a) acts on the control (5) via the circumferential groove (3c) such that the slide valve (5a) of the control (5) is blocked in the work-stroke position.

2. Percussive tool according to claim 1, **characterized in that** the breakable connection between the safety elements (21) and the no-load-strike opening (20a) is located inside a housing that represents at least one component of the work cylinder (2).

3. Percussive tool according to claim 1 or 2, **characterized in that** the safety element (21) forms a detachable component that is accessible from the outside (2c) of the percussive tool (1) and is disposed substantially inside the housing or the work cylinder (2).

4. Percussive tool according to any of the preceding claims, **characterized in that** the safety element (21) is a rotary slide valve.

5. Percussive tool according to claim 4, **characterized in that** the rotary slide valve has a screw-in hollow cylinder (29) and an adjusting pin (30), which is rotatably held inside the cylinder and has a connecting conduit (30a), via which depending on the rotational position of the adjusting pin (30), a connection is produced between the no-load-strike opening (20a) and the pressure line (8), with the rotational position of the adjusting pin (30) being fixed via clamping with the hollow cylinder (29).

6. Percussive tool according to any of the claims 1 to 3, **characterized in that** the safety element (21) has a latching pin (26), which is securable in a plurality of positions inside the receiving component (housing, work cylinder (2)), with a connection being present between the pressure line (8) and the no-load-strike opening (20a) in a first latched position, or being broken in a second latched position.

7. Percussive tool according to claim 6, **characterized in that** the latching pin (26) is displaceable in longitudinal direction between the latched positions, contrary to the effect of at least one spring washer (28) serving as a counterbearing.

8. Percussive tool according to any of the claims 1 to 3, **characterized in that** the safety element (21) has a threaded pin (37), which is accessible from the outside (2c) of the receiving component (housing, work cylinder (2)) and is screwed to the receiving component, as well as an exchangeable pin (38, 39), which is securable via the threaded pin inside a receiving bore (2e), with the exchangeable pin being either a bridging element (38) that connects the no-load-strike opening (20a) to the pressure line (8), or a blocking element (39) that blocks the connection between the pressure line (8) and the no-load-strike opening (20a).

## Revendications

1. Outil à percussion (1) actionné par fluide, avec un piston percutant (3) qui est mobil dans un cylindre de travail (2) et qui donne contre un outil (4), ainsi qu'avec une commande comprenant un tiroir de commande (5a) mobil dans une soupape de commande (5), ledit piston percutant (3) présentant deux surfaces de piston (A1, A2) de taille différente dont la surface de piston (A1) plus petite qui agit dans la direction de la course de retour est raccordée continuellement à une conduite à pression (8) soumise à une pression de travail, et dont la surface de piston (A2) plus grande qui agit dans la direction de la course de travail (flèche 3e) est raccordée alternativement, via la soupape de commande (5), à la conduite à pression (8) et à une conduite de retour (10) exempte de pression, et le tiroir de commande (5a) présentant deux surfaces de tiroir de taille différente agissant dans des directions de mouvement opposées l'une à l'autre, dont la surface de tiroir (S1) plus petite qui agit dans la direction de la position de course de retour du tiroir de commande (5a) sur celui-ci communique continuellement avec la conduite à pression (8) et dont la surface de tiroir (S2) plus grande communique, via une rainure circonférentielle (3c) disposée entre les surfaces de piston (A1, A2), respectivement seulement temporairement ainsi qu'alternativement avec la conduite à pression ou bien avec la conduite de retour (8 ou bien 10),
**caractérisé par le fait que**
- l'intérieur (2d) du cylindre de travail (2) présente en sus une entrée de coup à vide (20a) qui n'est ouverte, en direction de l'intérieur (2d), par le collet avant de piston (3b) du piston percutant (3), présentant la surface de piston plus petite (A1), qu'après que le piston percutant (3) a dépassé la position sortie résultant en service normal, d'une distance prédéterminée dans la direction de la course de travail (flèche 3e) jusqu'à prendre une position de coup à vide ;
- un élément de sûreté (21) qui peut être commandé entre deux positions terminales - position hors service et position active - et dont le côté d'entrée communique avec la conduite à pression (8) est placé en amont de ladite entrée de coup à vide (20a), l'entrée de coup à vide (20a) étant soumise - dans la position active - par l'élément de sûreté (21) à la pression de travail émanant de ce dernier, et, dans la position hors service, la connexion entre la conduite à pression (8) et l'entrée de coup à vide (20a) étant interrompue par l'élément de sûreté (21) ; si l'élément de sûreté (21) prend la position active et le piston percutant (3) atteint la position de coup à vide, la pression de travail appliquée à l'entrée de coup à vide (20a) agit via la rainure circonférentielle (3c) de telle manière sur la commande (5) que son tiroir de commande (5a) est bloqué dans la position de la course de travail.

2. Outil à percussion selon la revendication 1, **caractérisé par le fait que** la connexion entre les éléments de sûreté (21) et l'entrée de coup à vide (20a), qui peut être interrompue, est située à l'intérieur d'un boîtier qui constitue au moins une partie composante du cylindre de travail (2).

3. Outil à percussion selon la revendication 1 ou 2, **caractérisé par le fait que** l'élément de sûreté (21) - accessible depuis le côté extérieur (2c) de l'outil à percussion (1) - forme une partie composante amovible disposée pour l'essentiel à l'intérieur du boîtier ou du cylindre de travail (2).

4. Outil à percussion selon l'une des revendications précédentes, **caractérisé par le fait que** l'élément de sûreté (21) est réalisé en tant que tiroir rotatif.

5. Outil à percussion selon la revendication 4, **caractérisé par le fait que** le tiroir rotatif présente un cylindre creux (29) qui peut être vissé dedans ainsi qu'une broche de réglage (30) tenue à rotation dans ce dernier et comprenant un canal de jonction (30a) par lequel - en fonction de la position de rotation de la broche de réglage (30) - on peut réaliser une connexion entre l'entrée de coup à vide (20a) et la conduite à pression (8), la position de rotation de la broche de réglage (30) étant assurée par une fixation avec le cylindre creux (29).

6. Outil à percussion selon l'une des revendications 1 à 3, **caractérisé par le fait que** l'élément de sûreté (21) présente une broche d'arrêt (26) qui peut être fixée dans plusieurs positions à l'intérieur du composant recevant (boîtier, cylindre de travail 2), soit une connexion entre la conduite à pression (8) et l'entrée de coup à vide (20a) étant présente dans une première position d'arrêt soit cette connexion étant interrompue dans une deuxième position d'arrêt.

7. Outil à percussion selon la revendication 6, **caractérisé par le fait que** la broche d'arrêt (26) peut être déplacée - contre l'effet d'au moins une rondelle-ressort (28) servant de butée - dans la direction longitudinale entre les positions d'arrêt.

8. Outil à percussion selon l'une des revendications 1 à 3, **caractérisé par le fait que** l'élément de sûreté (21) présente un boulon fileté (37) qui est accessible depuis le côté extérieur (2c) du composant recevant (boîtier, cylindre de travail 2) et qui est vissé avec celui-ci, ainsi qu'un boulon d'échange (38, 39) qui peut être fixé par ledit boulon fileté à l'intérieur d'un trou de réception (2e) et qui, soit, est réalisé comme élément de pontage (38) par lequel l'entrée de coup à vide (20a) est raccordée à la conduite à pression (8), soit constitue un élément de blocage (39) qui bloque la connexion entre la conduite à pression (8) et l'entrée de coup à vide (20a).
